# FASCICULE DE BREVET EUROPEEN

(11) **EP 0 329 573 B1**
(45) Date de publication et mention de la délivrance du brevet: **09.10.1991**
(21) Numéro de dépôt: 89420045.0
(22) Date de dépôt: 13.02.1989
(51) Int. Cl.: E04D 13/03

(54) **Dispositif de fixation d'un dôme simple ou multiparois pour l'éclairement zénithal, l'aération la ventilation notamment**
Vorrichtung zum Befestigen von einzel- oder mehrschaligen Kuppeln, insbesondere Beleuchtungs- oder Lüftungskuppeln
Device for affixing a single or multiple dome, particularly a skylight or ventilating skylight

(30) Priorité: 19.02.1988 FR 8802563
(43) Date de publication de la demande: 23.08.1989
(73) Titulaire: ECODIS (S.A.R.L.), F-69360 Chaponnay (FR)
(72) Inventeur: Bonnin, Jean, F-69960 Corbas (FR)
(74) Mandataire: Dupuis, François

(56) Documents cités:
- BE-A- 785 921
- FR-A- 1 419 517
- FR-A- 2 412 670
- FR-A- 2 498 665
- US-A- 4 761 919

## Description

L'invention se rattache au secteur technique du bâtiment.

Pour assurer la fixation des dômes sur tout type de support, il est connu de les équiper d'un cadre métallique sous forme de costières notamment. Ce cadre est en outre agencé pour être fixé sur le support devant recevoir le dôme. Compte-tenu de sa réalisation, une partie du cadre peut être conformée pour permettre le montage d'un dôme simple, c'est-à-dire composé d'une seule plaque thermoformée ou d'un dôme multi-parois, c'est-à-dire composé de plusieurs plaques thermoformées. Ces dispositions connues sont par exemple enseignées dans les brevets FR-A-2412670 et FR-A-2498665 dont le demandeur est également titulaire.

Par le brevet BE-A-785921, on connait un cadre de fixation, dont les ailes ne sont pas parallèles entre elles pour converger en direction de l'intérieur dudit cadre. Entre les deux ailes, est disposé un joint d'étanchéité. Cependant, là encore, le problème de l'étanchéité notamment, n'est pas résolu d'une manière efficace.

L'invention s'est fixée pour but de remédier à ces inconvénients.

Le problème que se propose de résoudre l'invention est d'obtenir une très bonne étanchéité par une conception particulière du cadre de fixation recevant le dôme d'éclairement.

Un tel problème est résolu en ce que l'aile inférieure du cadre n'est pas rigoureusement parallèle à l'aile supérieure, les deux ailes divergeant vers l'intérieur du cadre pour créer un effet de conicité à l'encontre de la ou des bordures engagées entre lesdites ailes.

En outre, pour résoudre le problème posé de l'étanchéité et de la fixation, l'extrémité libre de l'aile inférieure présente un décrochement apte à recevoir un moyen conformé pour assurer simultanément l'étanchéité et la fixation du dôme par rapport au cadre.

Dans le cas d'un dôme composé de plusieurs parois au moins, un joint d'étanchéité est enserré entre les bordures du dôme, engagées entre les ailes du cadre, de sorte que sous l'effet de conicité, les bordures desdites parois sont plaquées les unes sur les autres en écrasant le ou les joints.

Avantageusement, pour résoudre le problème posé d'assurer simultanément l'étanchéité et la fixation du dôme par rapport au cadre, le décrochement est constitué par un rebord équerré formé d'une branche horizontale ou sensiblement horizontale dirigée vers l'extérieur pour être située sous la bordure inférieure du dôme correspondant.

L'invention est exposée ci-après plus en détail à l'aide des dessins annexés dans lesquels:
la figure 1 est une vue en perspective du dôme, équipé cadre de fixation.
La figure 2 est, à une échelle plus importante, une vue en coupe transversale d'un élément du cadre, montrant le montage d'un dôme formé de trois parois.

Afin de rendre plus concret l'objet de l'invention, on le décrit maintenant d'une manière non limitative en se référant aux exemples de réalisation des figures des dessins.

D'une manière connue, un dôme est constitué par thermoformage d'au moins une plaque ou paroi (1) transparente ou opalisante en matière thermoplastique notamment du type polymétyl-méthacrylate. Plus particulièrement, mais non limitativement, l'inventlon vise les dômes composés d'au moins deux plaques (1a) et (1b), sans pour cela exclure un nombre supérieur tel que trois plaques comme le montre la figure 2.

Les bords périphériques du dôme, notamment des plaques (1a), (1b) et, (1c) sont équipés d'un cadre d'assemblage et de renforcement, désigné dans son ensemble par (C) et constitué par quatre éléments profilés notamment sous forme de cornières (2). Chaque élément profilé (2) présente deux ailes (2a et 2b) entre lesquelles sont positionnés et centrés les bords périphériques superposés (1a, 1b et 1c) des dômes. D'une manière perpendiculaire à l'aile supérieure (2a), est établie une branche verticale (2c) agencée pour coopérer avec des organes d'assemblage (3) en vue d'assurer la fixation de l'ensemble des dômes équipé du cadre, sur un support quelconque telle qu'une costière.

Selon l'invention, l'aile inférieure (2b) n'est pas rigoureusement parallèle à l'aile supérieure (2a) pour créer un effet de conicité à l'encontre des bordures (1a), (1b) et (1c) des dômes. Dans ce but, l'aile inférieure (2b) est décalée angulairement par rapport à l'aile supérieure, à partir de la branche verticale (2a) selon une valeur (α) réduite (figure 2).

Etant donné qu'au moins un joint d'étanchéité (4) est disposé périphériquement entre les bordures d'extrémités (1a), (1b) et (1c), il en résulte, au fur et à mesure de l'engagement des profilés (2) du cadre, compte tenu de la conicité, un écrasement du ou des joints (4) sans pour cela altérer le phénomène de dilatation. L'étanchéité entre les plaques (1a, 1b et 1c) du dôme, au niveau de leur bordure, est donc parfaitement assurée.

Suivant une autre caractéristique importante de l'inventlon, l'extrémité libre de l'aile inférieure (2b) présente un décrochement (2b1) apte à recevoir un moyen (5) confort pour assurer simultanément l'étanchéité et la fixation du dôme par rapport à l'ensemble du cadre (2). Ce décrochement (2b1) est constitué par un rebord équerré formé, à partir de l'extrémité de l'aile inférieure (2b), d'une branche verticale (2b2) dirigée vers le bas et prolongée d'une manière perpendiculaire, en direction de l'extérieur, par une branche horizontale ou sensiblement horizontale (2b3). La branche horizontale (2b3) du rebord équerré (2b1) est donc située sous la bordure inférieure (1c) du dôme correspondant.

Le moyen d'assemblage et d'étanchéité (5) est disposé dans le décrochement équerré, ainsi formé, en appui sur les branches (2b2-2b3) en ayant tendance à déborder dans l'espace résultant de la position angulaire de l'aile inférieure (2b) par rapport à la plaque (1b). Ce moyen (5) est posé à chaud et consiste par exemple en un bain de joint du type hot-melt à base de butyle, ou autre matière assurant à la fois une fonction d'étanchéité et d'assemblage.

Il apparaît donc que ce joint (5) évite aux éventuelles infiltrations d'eau de remonter sous la plaque inférieure tout en permettant la fixation mécanique du cadre (2) par rapport au dôme. En outre, la fixation obtenue est souple réduisant ainsi le phénomène de casse en améliorant la résistance aux chocs et en tenant compte du phénomène de dilatation.

Le montage des dômes s'opère comme suit:

On réalise, d'une manière connue, le dôme par thermoformage, de chacune des plaques (1a), (1b) et (1c) pour former les coupoles.
― On assemble les coupoles au moyen du ou des points d'étanchéité (4).
― On positionne chacun des éléments profilés du cadre (2) en bordure périphérique des coupoles.
― On assemble les éléments du cadre notamment au niveau de leur angle.
― On dispose le joint inférieur (5) pour assurer la liaison entre le cadre et les coupoles.

Bien évidemment, comme indiqué, le profil particulier des éléments du cadre (2) et ses agencements, peut s'appliquer dans le cas de domes simples, composés d'une seule plaque.

Les avantages ressortent bien de la description.

## Revendications

1. Dispositif de fixation d'un dôme simple ou multi-parois pour l'éclairement zénithal, l'aération, la ventilation comprenant un cadre sous forme d'éléments profilés (2) présentant deux ailes (2a, 2b) entre lesquelles sont positionnées la ou les bordures (1a, 1b, 1c) du dôme et, d'une manière perpendiculaire à l'aile supérieure (2a), une branche verticale (2c) apte à coopérer avec des organes d'assemblage pour assurer la fixation de l'ensemble sur un support, caractérisé en ce que l'aile inférieure (2b) n'est pas rigoureusement parallèle à l'aile supérieure (2a), les deux ailes (2a-2b) divergeant vers l'intérieur du cadre pour créer un effet de conicité à l'encontre de la ou des bordures (1a-1b) engagées entre lesdites ailes.

2. Dispositif selon la revendication 1, caractérisé en ce que l'extrémité libre de l'aile inférieure (2b) présente un décrochement (2b1) apte à recevoir un moyen conformé pour assurer simultanément l'étanchéité et la fixation du dôme par rapport au cadre.

3. Dispositif selon la revendication 2, caractérisé en ce que dans le cas d'un dôme composé de plusieurs parois au moins, un joint d'étanchéité (4) est enserré entre les bordures (1a, 1b, 1c) engagées entre les ailes (2a) (2b), de sorte que sous l'effet de conicité, les bordures (1a, 1b, 1c) desdites parois sont plaquées les unes sur les autres en écrasant le ou les joints (4).

4. Dispositif selon l'une quelconque des revendications 1 et 2, caractérisé en ce que le décrochement (2b1) est constitué par un rebord équerré formé d'une branche horizontale ou sensiblement horizontale dirigée vers l'extérieur pour être située sous la bordure inférieure (1c) du dôme correspondant.

## Patentansprüche

1. Befestigungsvorrichtung für ein einfaches oder mehrwandiges Kuppelgewölbe, für die Zenitbeleuchtung, die Zenitlüftung oder das Zenitbelüften, die ein als profilierte Bestandteile (2) gebildetes Rahmen mit zwei Schenkeln (2a, 2b) aufweist, zwischen welchen die Umrandung oder Umrandungen (1a, 1b, 1c) des Kuppelgewölbes sowie, in scheitelrechter Anordnung zu dem Obersckenkel (2a), ein senkrechter Schenkel (2c) positioniert sind, der mit Zusammensetzungsmitteln zur Befestigung der Einheit auf einem Trägen mitwirken kann, dadurch gekennzeichnet, dass der Niederschenkel (2b) nicht geradezu parallel an dem Oberschenkel (2a) vorgesehen ist, wobei die zweie Schenkel (2a-2b) nach der Innenseite des Rahmens auseinanderlaufen, um eine Kegelheitswirkung gegen die zwischen den genannten Schenkeln angreifende Umrandung oder eingreifenden Umrandungen (1a-1b) zu erzeugen.

2. Vorrichtung nach Anspruch 1, dadurch gekennzeichnet, dass das freie Ende des Niederschenkels (2b) eine Aussparung (2b1) aufweist, die ein zur gleichzeitigen Abdichtung und Befestigung des Kuppelgewölbes in Bezug auf das Rahmen ausgebildetes Mittel aufnehmen kann.

3. Vorrichtung nach Anspruch 2, dadurch gekennzeichnet, dass bei einem aus am wenigstens mehreren Wänden bestehenden Kuppergewölbe, ein Dichtungsbeschlag (4) zwischen den zwischen den Schenkeln (2a), (2b) eingreifenden Umrandungen (1a, 1b, 1c) eingeklemmt ist, damit die genannten Umrandungen (1a, 1b, 1c) der besagten Wände unter der Wirkung der Kegelheit bei Zerquetschen des Dichtungsbeschlags oder der Dichtungsbeschläge (4) aufeinander aufgelegt werden.

4. Vorrichtung nach einem der Ansprüche 1 and 2, dadurch gekennzeichnet, dass die Aussparung (2b1) aus einer Winkelrandleiste besteht, die durch einen waagrechten oder nahezu waagrechten Steg gebildet ist, der nach aussen gerichtet wird, um unter die Niederumrandung (1c) des entsprechenden Kugelgewölbes in Stellung zu kommen.

## Claims

1. Anchoring device for a plain or mumti-wall dome for zenithal illumination, airing, ventilation, including a frame in the form of contoured elements (2) provided with two wings (2a, 2b), with positioned therebetween the edge or edges (1a, 1b, 1c) of the dome, and in a right angle manner to the upper wing (2a), the vertical leg (2c) capable of co-operating with assembly organs for securing the assembly on a support, said device being characterized in that the lower wing (2b) is not substantially parallel to the upper wing (2a), the two wings (2a-2b) diverging toward the inside of the frame in order to create a conicity effect against the edge or edges (1a-1b) engaged between said wings.

2. Device as claimed in Claim 1, characterized in that the free end of the lower wing (2b) is provided with a cut-out (2b1) capable of accommodating a means for providing simultaneously the sealing and the securing of the dome with respect to the frame.

3. Device as claimed in Claim 2, characterized in that in the case of a dome made of at least a plurality of walls, a sealing gasket (4) is enclosed between the edgings (1a, 1b, 1c) engaged between the wings (2a) (2b), so that under the effect of the conicity, the edgings (1a, 1b, 1c) of said walls will be pressed on one another while squeezing the seal or seals (4).

4. Device as claimed in any one of claims 1 and 2, characterized in that the cut-out (2b1) consists of a squared flange made up by a horizontal or nearly horizontal leg directed outwardly to be located under the lower edging (1c) of the corresponding dome.
